# EUROPÄISCHE PATENTSCHRIFT

(11) **EP 2 927 188 B1**
(45) Veröffentlichungstag und Bekanntmachung des Hinweises auf die Patenterteilung: **22.08.2018**
(21) Anmeldenummer: 15000880.3
(22) Anmeldetag: 25.03.2015
(51) Int. Cl.: B66F 9/18

(54) **ANBAUGERÄT FÜR EINEN GABELSTAPLER ZUM TRANSPORT EINER PFANNE**
ATTACHMENT FOR A FORKLIFT TRUCK FOR TRANSPORTING A PAN
ÉLÉMENT AUXILIAIRE POUR UNE EMPILEUSE À FOURCHES DESTINÉ AU TRANSPORT D'UNE CUVE

(30) Priorität: 02.04.2014 DE 202014002985 U
(43) Veröffentlichungstag der Anmeldung: 07.10.2015
(62) Teilanmeldung aus: 18020192.3
(73) Patentinhaber: Baumann, Herwig, 75433 Maulbronn (DE)
(72) Erfinder: Baumann, Herwig, 75433 Maulbronn (DE)
(74) Vertreter: Leitner, Waldemar

(56) Entgegenhaltungen:
- WO-A1-86/04839
- CH-A- 394 508
- DE-A1- 2 160 533
- DE-A1- 2 816 205
- GB-A- 879 327
- US-A- 2 507 583
- US-A- 3 414 250
- US-B1- 7 264 769

## Beschreibung

Die Erfindung betrifft ein Anbaugerät für einen Gabelstapler zum Transport einer Pfanne, insbesondere einer Pfanne mit schmelzflüssigem Inhalt, wie einer Gießpfanne, wobei der Gabelstapler ein Hubgerüst mit Kupplungseinrichtungen und Führungseinrichtungen zum lösbaren Ankuppeln und Führen eines Gabelträgers umfasst, wobei Kupplungseinrichtungen und Führungseinrichtungen des Anbaugeräts, die mit den Kupplungs- und Führungseinrichtungen des Hubgerüsts des Gabelstaplers zusammenwirken, sowie Einrichtungen zur Aufnahme und Sicherung der Pfanne vorgesehen sind. Die Erfindung betrifft weiter einen Gabelstapler mit einem Hubgerüst, das Kupplungseinrichtungen und Führungseinrichtungen zum lösbaren Ankuppeln und Führen eines Gabelträgers umfasst, und mit einem Anbaugerät zum Transport einer Pfanne.

Zum Transport von Gießpfannen werden nicht selten Gabelstapler eingesetzt, auf deren Gabeln die Gießpfannen transportiert werden. Dadurch kann der Gabelstapler vielseitiger eingesetzt werden, nämlich sowohl zum Transport von Gießpfannen als auch zum Transport anderer Lasten. Aufgrund der großen Stückzahl, in welcher Gabelstapler hergestellt werden, sind sie außerdem preiswerter als spezielle Flurfördermittel zum Transport von Gießpfannen oder anderen Pfannen mit schmelzflüssigem Inhalt. Der Transport von Pfannen mit schmelzflüssigem Inhalt auf den Gabelzinken von Gabelstaplern verursacht jedoch immer wieder schwere Unfälle, die vor allem auf eine mangelnde Sicherung der Pfannen zurückzuführen sind, was im Falle eines abrupten Bremsvorgangs zum Herabrutschen der Pfanne von den Gabelzinken führen kann. Ein weiterer Nachteil beim Transport einer Pfanne auf den Gabelzinken eines Gabelstaplers besteht darin, dass zwischen dem Hubgerüst und der Gießpfanne der entlang des Hubgerüsts auf und ab bewegliche Gabelträger untergebracht werden muss. Dies führt zu einer Verlagerung des Schwerpunkts der Pfanne vom Hubgerüst und von der Vorderachse des Staplers weg nach vorne, wodurch die maximale Nutzlast beim Transport gefüllter Pfannen erheblich abnimmt.
Ein Anbaugerät der eingangs genannten Art, welches die Merkmale des Oberbegriffs des Anspruchs 1 aufweist, ist aus der DE 21 60 533 A bekannt. DE 21 60 533 A beschreibt ein Anbaugerät mit einen Schwenktrieb, mit dem sich die Pfanne um eine allgemein vertikale Achse schwenken lässt. Der Schwenktrieb ist oberhalb der Pfanne angeordnet. Nachteilig daran ist, dass das bekannte Anbaugerät nur eine geringe Transportsicherheit aufweist, da die Sicht des Fahrers auf dem Fahrweg und die Pfanne durch die konstruktive Ausgestaltung des Anbaugeräts eingeschränkt ist. Ausgehend hiervon liegt der Erfindung die Aufgabe zugrunde, ein Anbaugerät und einen Gabelstapler für das erfindungsgemäße Anbaugerät der eingangs genannten Art dahingehend zu verbessern, dass beim Transport von Pfannen, insbesondere Pfannen mit einem schmelzflüssigen Inhalt, die Transportsicherheit verbessert und die Nutzlast erhöht werden kann, ohne die Transportkosten zu erhöhen und die vielseitigen Einsatzmöglichkeiten des Gabelstaplers zu beeinträchtigen.

Diese Aufgabe wird bei dem Anbaugerät erfindungsgemäß dadurch gelöst, dass das Anbaugerät einen unterhalb der Pfanne angeordneten Schwenktrieb aufweist, mit dem sich die im Anbaugerät aufgenommene Pfanne um eine allgemein vertikale Achse schwenken lässt.

Durch die erfindungsgemäße Merkmalskombination wird erreicht, dass preiswerte Gabelstapler wahlweise mit dem Anbaugerät zum Transport einer Pfanne oder mit einem Gabelträger nebst Gabelzinken zum Transport von anderen Lasten eingesetzt und damit die Transportkosten reduziert werden können. Zudem muss beim Transport einer Pfanne zwischen dem Hubgerüst und dem Anbaugerät kein Platz für den Gabelträger frei gehalten werden, so dass der Schwerpunkt der Pfanne näher an das Hubgerüst und an die Vorderachse heran verlegt und dadurch bei gegebener Traglast des Gabelstaplers die Transportkapazität erhöht werden kann. Durch das Fehlen des Gabelträges kann weiter die Sicht des Fahrers auf den Fahrweg und auf die Pfanne verbessert werden. Darüber hinaus stellen die Einrichtungen zur Aufnahme und Sicherung der Pfanne im Anbaugerät sicher, dass die Pfanne beim Transport nicht verrutschen oder auf andere Weise ihre Lage verändern kann und gewährleisten daher eine hohe Transportsicherheit. Indem erfindungsgemäß das Anbaugerät einen unterhalb der Pfanne angeordneten Schwenkantrieb aufweist, mit dem sich die im Anbaugerät aufgenommene Pfanne um eine im Allgemeinen vertikale Achse schwenken lässt, wird der Aktionsradius des erfindungsgemäßen Anbaugeräts vergrößert, da sich die Pfanne und ein Kippbügel in Bezug zum Tragmast des das erfindungsgemäße Anbaugerät verwendenden Gabelstaplers aus seiner Transportstellung um jeweils etwa 90° im Uhrzeigersinn sowie auch entgegen dem Uhrzeigersinn um die vertikale Schwenkachse schwenken lassen. Durch die Anordnung des Schwenkantriebs unterhalb von der Pfanne kann die Sicht des Fahrers auf den Fahrweg und die Pfanne verbessert und die Bauhöhe des mit dem Anbaugerät ausgestatteten Gabelstaplers verringert werden, so dass die Pfanne auch durch niedrige Tordurchfahrten oder unter sonstigen Überbauungen hindurch transportiert werden kann. Außerdem bleiben die Pfanne und die Oberfläche der Schmelze von oben her frei zugänglich, was zum Beispiel eine Behandlung oder Reinigung der Schmelze oder eine Beheizung der Pfanne erleichtert.

Der Schwenkantrieb ist zweckmäßig zwischen dem Tragmast und einer Grundplatte des Anbaugeräts angeordnet, die den Kippbügel mit der Pfanne und die übrigen Teile des Anbaugeräts trägt, so dass diese zusammen mit der Grundplatte in Bezug zum Tragmast schwenkbar sind. Dabei ist der Schwenkantrieb vorzugsweise so angeordnet, dass die Schwenkachse durch die Mitte der allgemein kreisförmigen Pfanne verläuft, wodurch eine Verlagerung des Lastschwerpunkts beim Verschwenken der Pfanne vermieden wird.

Bei dem Gabelstapler wird die Aufgabe erfindungsgemäß dadurch gelöst, dass der Gabelstapler das erfindungsgemäße Anbaugerät verwendet, und dass das Anbaugerät Kupplungseinrichtungen und Führungseinrichtungen aufweist, die mit den Kupplungs- und Führungseinrichtungen des Hubgerüsts zusammenwirken.

Die für das erfindungsgemäße Anbaugerät besonders geeignete Pfanne oder den das erfindungsgemäße Anbaugerät verwendenden Gabelstapler sieht gemäß einer vorteilhaften Weiterbildung der Erfindung des weiteren vor, dass das Pfannenoberteil eine einseitig überstehende Ausgießschnauze aufweist, und dass vorzugsweise der Pfannenkörper der Pfanne einen Wechselboden aufweist, der vorzugsweise mit dem Pfannenoberteil entlang einer Flanschverbindung verbunden ist.

Eine weitere bevorzugte Weiterbildung der Erfindung sieht vor, dass die Kupplungs- und Führungseinrichtungen dieselben Anschlussmaße wie die Kupplungs- und Führungseinrichtungen am Gabelträger aufweisen, so dass die Kupplungs- und Führungseinrichtungen des Anbaugeräts und des Gabelträgers gut zu den komplementären Kupplungs- und Führungseinrichtungen des Hubgerüsts passen und somit ein Austausch des Anbaugeräts und des Gabelträgers keine zusätzlichen Teile am Hubgerüst erforderlich macht.

Dadurch kann das Anbaugerät mittels der Kupplungseinrichtungen in derselben Art und Weise wie der Gabelträger an den Hubketten des Hubgerüsts aufgehängt und gesichert werden. Außerdem werden der Gabelträger und das Anbaugerät nach dem Kuppeln mit den Kupplungseinrichtungen des Hubgerüsts jeweils derart von den Hubketten des Hubgerüsts getragen, dass sie mittels eines hydraulischen Antriebs der Hubketten bei Bedarf als Ganzes angehoben oder abgesenkt werden können, zum Beispiel zum Entleeren der im Anbaugerät transportierten Pfanne.

Dadurch kann das Anbaugerät mit der gefüllten Pfanne auf dem Untergrund abgestellt werden, wenn sich der Gabelstapler in einer Ruheposition oder Wartestellung befindet oder wenn die Schmelze in der Pfanne behandelt wird, wodurch der Hubantrieb und die Hubketten des Gabelstaplers entlastet werden können. Außerdem kann das Anbaugerät zum Beispiel zum Entleeren der Pfanne in eine beliebige gewünschte Höhe angehoben werden.

Die Kupplungs- und Führungseinrichtungen des Anbaugeräts sind vorteilhaft in einen Tragmast integriert, der an der zum Stapler benachbarten Seite des Anbaugeräts angeordnet ist und zweckmäßig dieselben Anschlussmaße und Bauteile wie der Gabelträger aufweist, wie Führungsrollen, Rollenbolzen, Hubkettenanschlüsse oder Anschläge. Dadurch kann der Einbau des Tragmasts in das Hubgerüst des Gabelstaplers ohne bauliche Veränderungen am Gabelstapler bzw. an dessen Hubgerüst vorgenommen werden.

Damit sich die vom Stapler transportiert Pfanne entleeren lässt, umfassen die Einrichtungen zur Aufnahme und Sicherung der Pfanne gemäß einer vorteilhaften Weiterbildung des Anbaugeräts und des dieses verwendenden Gabelstaplers vorteilhaft einen Kippbügel zum Einhängen der Pfanne und mindestens einen hydraulischen Kippzylinder zum Kippen des Kippbügels und der am Kippbügel eingehängten Pfanne. Bevorzugt sind an den entgegengesetzten Seiten des Anbaugeräts zwei aufrechte Kippzylinder vorgesehen, die sich mit ihren unteren Enden bzw. ihren Zylinderrohren gelenkig auf einer Grundplatte des Anbaugeräts abstützen. Die Kippzylinder sind vorteilhaft mit ihren oberen Enden bzw. ihren Kolbenstangen an einer starr mit dem Kippbügel verbundenen Schwinge angelenkt, so dass sich durch Ausfahren der Kolbenstangen der Kippbügel zusammen mit der Pfanne aus einer allgemein horizontalen Ruhestellung um etwa 95 Grad in eine allgemein senkrechte Entleerstellung verschwenken lässt. Die horizontale Schwenkachse des Kippbügels ist vorteilhaft in der Nähe einer Ausgießschnauze der Pfanne angeordnet, so dass die Ausgießschnauze beim Kippen der Pfanne ihre Lage beibehält und der Gießstrahl beim Ausgießen nicht wandert, was ein zielgenaues Eingießen in eine Gießöffnung einer Gussform ermöglicht.

Zur Vergrößerung des Aktionsradius beim Gießen umfasst das Anbaugerät gemäß einer weiteren bevorzugten Weiterbildung der Erfindung einen unterhalb der von Pfanne angeordneten hydraulischen Schwenkantrieb, mit dem sich die Pfanne und der Kippbügel in Bezug zum Tragmast aus einer Transportstellung um jeweils etwa 90 Grad im Uhrzeigersinn sowie auch entgegen dem Uhrzeigersinn um eine allgemein vertikale Schwenkachse schwenken lassen.

Gemäß einer weiteren vorteilhaften Weiterbildung der Erfindung umfasst das Anbaugerät einen hydraulisch schwenkbaren Deckel, der sich bei Bedarf auf die im Anbaugerät aufgenommene Pfanne absenken lässt, um eine Einfüllöffnung an der Oberseite der Pfanne und vorteilhaft auch eine Öffnung an der Oberseite der Ausgießschnauze zu verschließen. Auf diese Weise kann beim Transport der Pfanne ein ungewollter Austritt des flüssigen Pfanneninhalts zum Beispiel beim Bremsen verhindert und damit die Sicherheit verbessert werden. Außerdem werden durch den Deckel die Wärmeverluste verringert und damit das Abkühlen des Inhalts der Pfanne verlangsamt. Der Deckel ist zweckmäßig an der zum Stapler benachbarten Seite des Kippbügels angelenkt und umfasst vorteilhaft einen ersten Deckelteil zum Verschließen der oberen Einfüllöffnung und einen in Bezug zum ersten Deckelteil beweglichen zweiten Deckelteil zum Verschließen der Öffnung an der Oberseite der Ausgießschnauze sowie einer Ausgießöffnung der Pfanne.

Vorteilhaft ist der erste Deckelteil um eine erste horizontale Schwenkachse in Bezug zum Kippbügel schwenkbar, während der zweite Deckelteil um eine zur ersten Schwenkachse parallele zweite Schwenkachse in Bezug zum ersten Deckelteil schwenkbar ist. Der zweite Deckelteil kann zweckmäßig unabhängig vom ersten Deckelteil geöffnet und geschlossen werden, wodurch es ermöglicht wird, beim Transport sowohl den ersten und den zweiten Deckelteil und im Gießbetrieb nur den ersten Deckelteil zu schließen.

Eine weitere bevorzugte Weiterbildung der Erfindung sieht vor, dass das Anbaugerät eine Gießrinne umfasst, die aus einer Gebrauchsstellung vor einer Ausgießschnauze der Pfanne in eine Nichtgebrauchsstellung neben der Pfanne schwenkbar ist. Auf diese Weise kann der Inhalt der Pfanne in Abhängigkeit von der Zugänglichkeit oder Erreichbarkeit einer Gießöffnung einer Gussform wahlweise direkt aus der Pfanne oder indirekt durch die Gießrinne in die Gießöffnung gegossen werden. Dabei wird die Gießrinne zweckmäßig dann eingesetzt, wenn die Gießöffnung schwer zugänglich oder flureben ist oder zwischen dem Fahrweg des Staplers und der Gießöffnung große Abstände überbrückt werden müssen.

Vorteilhaft ist die Gießrinne in der Gebrauchsstellung allgemein in Fahrtrichtung des Staplers ausgerichtet, während sie in der Nichtgebrauchsstellung allgemein entgegen der Fahrtrichtung ausgerichtet ist, so dass sie den Gießvorgang nicht behindert, wenn aus der Pfanne direkt in die Gießöffnung gegossen wird.

Vorteilhaft umfasst das Anbaugerät außerdem Einrichtungen, mit denen sich in der Gebrauchsstellung der Neigungswinkel der Gießrinne verändern lässt, um diese wahlweise nach oben in eine Fahrstellung oder mit einem beliebigen Neigungswinkel nach unten in eine Gießstellung zu schwenken.

Im Folgenden wird die Erfindung anhand eines in der Zeichnung dargestellten Ausführungsbeispiels näher erläutert.
Fig. 1 zeigt eine Seitenansicht eines erfindungsgemäßen Gabelstaplers mit Anbaugerät in verschiedenen Stellungen einer Pfanne, eines Pfannendeckels und einer Gießrinne;
Fig. 2 zeigt eine Oberseitenansicht des Gabelstaplers mit Anbaugerät und Pfanne in zwei verschiedenen Stellungen der Gießrinne;
Fig. 3 zeigt eine vergrößerte Seitenansicht des Anbaugeräts ohne Gießrinne und Pfanne;
Fig. 4 zeigt eine vergrößerte Oberseitenansicht des Anbaugeräts mit Gießrinne und ohne Pfanne;
Fig. 5 zeigt eine vergrößerte Seitenansicht der Pfanne;
Fig. 6 zeigt eine vergrößerte Oberseitenansicht der Pfanne;
Fig. 7 zeigt eine vergrößerte Vorderseitenansicht der Pfanne.

Der in den Figuren 1 und 2 dargestellte Gabelstapler 10 und das in den Figuren 1 bis 4 dargestellte Anbaugerät 12 dienen zum Transport der in den Figuren 1, 2 und 5 bis 7 dargestellten, auf das Anbaugerät 12 abgestimmten Pfanne 14, bei der es sich um eine Gieß- oder Transportpfanne zum Transport und zum Gießen einer Schmelze handelt. Der Gabelstapler 10 kann jedoch bei Bedarf umgerüstet werde, indem das Anbaugerät 12 gegen einen üblichen Gabelträger (nicht dargestellt) mit Gabelzinken ausgetauscht wird, wenn mit dem Gabelstapler 10 andere Lasten transportiert und/oder angehoben werden sollen.

Wie am besten in den Figuren 5 bis 7 dargestellt, weist die Pfanne 14 einen in Draufsicht allgemein kreisförmigen Pfannenkörper 16 mit einem Fassungsvermögen von 1 600 kg auf. Der Pfannenkörper 16 besteht im Wesentlichen aus einem Pfannenoberteil 18 mit einer einseitig überstehenden Ausgießschnauze 20 sowie einem entlang einer Flanschverbindung 22 mit dem Pfannenoberteil 18 verbundenen Wechselboden 24. Der Pfannenoberteil 18 und der Wechselboden 24 sind im Inneren mit einer Feuerfestauskleidung 26 versehen.

Der Pfannenoberteil 18 besteht aus einem an den Wechselboden 24 angrenzenden zylindrischen Abschnitt 28 und einem darüber angeordneten konisch verjüngten Abschnitt 30 mit der Ausgießschnauze 20. Durch die konische Form des Abschnitts 30 kann die Größe der Oberfläche der Schmelze verkleinert werden, was zu geringeren Wärmeverluste führt. Außerdem kann der Spritz- oder Schwappschutz beim Transport der Pfanne 14 verbessert werden. Die Ausgießschnauze 20 besitzt eine in Richtung ihres freien Endes konisch verjüngte Form, wodurch ein geschlossener Gießstrahl erzeugt werden kann.

Der obere Rand 32 des konischen Abschnitts 30 ist senkrecht zur Mittelachse des zylindrischen Abschnitts 28 bzw. parallel zur Unterseite des Wechselbodens 24 ausgerichtet und begrenzt eine Einfüllöffnung 34 an der Oberseite der Pfanne 14. Der obere Rand 36 der Ausgießschnauze 20 ist von der Einfüllöffnung 34 weg leicht nach oben in Richtung des freien Endes der Ausgießschnauze 20 geneigt und begrenzt eine zum freien Ende der Ausgießschnauze 20 hin verjüngte Öffnung 38 an der Oberseite der Ausgießschnauze 20. Das nach oben und hinten zu abgeschrägte freie Ende der Ausgießschnauze 20 begrenzt eine flache muldenförmige Ausgießöffnung 40.

An der Außenseite des konisch verjüngten Abschnitts 30 sind in gleichen Winkelabständen drei Tragösen 42 angeschweißt, an denen die Pfanne 14 von einem Kran angehoben werden kann. Auf der von der Ausgießschnauze 20 abgewandten Seite des Abschnitts 30 sind außerdem zwei zum Rand 32 der Einfüllöffnung 34 parallele Riegelplatten 44 angeschweißt, die etwa in Höhe des Randes 32 bis über den äußeren Umfang des zylindrischen Abschnitts 28 hinaus überstehen und dort jeweils mit einer als Langloch ausgebildeten Durchgangsöffnung 48 versehen sind. Die Riegelplatten 44 stützen sich über vertikale Stützplatten 46 auf dem konischen Abschnitt 30 ab.

Etwas unterhalb des oberen Randes 32 des Abschnitts 30 stehen zwei fluchtende horizontale Tragzapfen 50 in einer zur Mittelebene der Ausgießschnauze 20 senkrechten Richtung nach entgegengesetzten Seiten bis über den äußeren Umfang des zylindrischen Abschnitts 28 hinaus über. Die beiden Tragzapfen 50 dienen zum Aufhängen der Pfanne 14 im Anbaugerät 12 und sind gegenüber der Mitte der Pfanne 12 leicht in Richtung der Ausgießschnauze 20 versetzt, wie in Fig. 6 dargestellt. Die Tragzapfen 50 sind durch massive Stützen 52 mit dem Abschnitt 30 verschweißt.

Wie am besten in Fig. 1 und 2 dargestellt, umfasst der Gabelstapler 10 ein Fahrgestell 54 mit einer Vorderachse 56 und einer Hinterachse 58, einer Fahrerkabine 60 und einem vor der Vorderachse 56 angeordneten Hubgerüst 62, an dem wahlweise das Anbaugerät 14 oder ein Gabelträger mit Gabelzinken montiert werden kann.

Das Fahrgestell 54 beherbergt einen Fahrantrieb (nicht sichtbar) und ein Hydraulikaggregat (nicht sichtbar), das zur Versorgung eines hydraulischen Hubantriebs des Hubgerüsts 62 sowie von hydraulischen Komponenten im Anbaugerät 14 mit Hydraulikfluid dient. Das Hydraulikfluid für die hydraulischen Komponenten im Anbaugerät 14 wird durch ein am Hubgerüst 62 angeordnetes Kupplungsmodul (nicht dargestellt) geleitet, an dem die Versorgungsleitungen der hydraulischen Komponenten bei Bedarf abgekuppelt werden können.

Das Hubgerüst 62 umfasst mehrere Hubketten (nicht dargestellt), die mit dem hydraulischen Hubantrieb verbunden sind, sowie eine Linearführung mit zwei gegenüberliegenden U-Profilen 64 zum Führen des an den Hubketten aufgehängten Anbaugeräts 12 oder Gabelträgers beim Anheben oder Absenken desselben, wie in Fig. 1 durch einen Doppelpfeil A angezeigt.

Wie am besten in Fig. 3 und 4 dargestellt, umfasst das Anbaugerät 12 einen zur Montage am Hubgerüst 62 bestimmten aufrechten Tragmast 66 mit einem am unteren Ende horizontal überstehenden gabelförmigen Trägerteil 68, eine über einen Schwenkantrieb 70 auf dem Trägerteil 68 abgestützte Grundplatte 72, zwei nach oben über die Grundplatte 72 überstehende Stützen 74, an deren oberen Enden ein zur Aufnahme der Pfanne dienender Kippbügel 76 in Schwenklagern 78 gelagert ist, sowie zwei in der Nähe der Stützen 74 angeordnete aufrechte Kippzylinder 80 zum Schwenken des Kippbügels 76 und der vom Kippbügel 76 aufgenommenen Pfanne 14.

Das Anbaugerät 14 umfasst weiter einen schwenkbaren Deckel 82, mit dem die Einfüllöffnung 34 der im Kippbügel 80 aufgehängten Pfanne 14 und bei Bedarf auch die obere Öffnung 38 und die Ausgießöffnung 40 der Ausgießschnauze 20 wahlweise geschlossen oder freigegeben werden können, wie in Fig. 1 durch den Doppelfeil B angezeigt. Zum Ausgießen der Pfanne 14 ist das Anbaugerät 14 darüber hinaus mit einer schwenkbaren Gießrinne 84 versehen, die bei Bedarf vor die Ausgießöffnung 40 der Pfanne 14 geschwenkt werden kann.

Wie am besten in Fig. 1 und 3 dargestellt, weist der aufrechte Tragmast 66 ebenso wie der Gabelträger auf Rollenbolzen 86 drehbar gelagerte Führungsrollen 88 auf, die in den U-Profilen 64 der Linearführung des Hubgerüsts 62 abrollen, wenn der an den Hubketten aufgehängte Tragmast 66 oder der Gabelträger mittels des Hubantriebs entlang des Hubgerüsts 62 nach oben oder unten verfahren wird. Zum Aufhängen des Tragmasts 66 bzw. des Gabelträgers weisen sowohl der Tragmast 66 und der Gabelträger Hubkettenanschlüsse (nicht dargestellt) auf, mit denen sie sich lösbar an den Hubketten befestigen lassen.

Die Hubkettenanschlüsse des Tragmasts 66 bzw. des Gabelträgers bilden Kupplungseinrichtungen, die sich mit komplementären Kupplungseinrichtungen an den Hubketten des Hubgerüsts 62 kuppeln lassen, um wahlweise den Tragmast 66 oder den Gabelträger an den Hubketten des Hubgerüsts 62 aufzuhängen. Die Führungsrollen 88 des Tragmasts 66 bzw. des Gabelträgers bilden Führungseinrichtungen, die beim Antreiben der Hubketten mit den U-Profilen 64 des Hubgerüsts 62 zusammenwirken, um den Tragmast 66 bzw. den Gabelträger beim Anheben und Absenken in der Linearführung führen.

Die Form und die Abmessungen der Hubkettenanschlüsse und der Führungsrollen 88 des Tragmasts 66 entsprechen der Form und den Abmessungen der der Hubkettenanschlüsse und der Führungsrollen des Gabelträgers, so dass das Hubgerüst 62 ohne bauliche Veränderungen wahlweise mit dem Anbaugerät 14 oder mit dem Gabelträger bestückt werden kann.

Mit dem Schwenkantrieb 70 zwischen dem Trägerteil 68 und der Grundplatte 72 kann die im Anbaugerät 12 transportierte Pfanne 14 zur Vergrößerung des Aktionsradius beim Gießen um jeweils etwa 90 Grad im Uhrzeigersinn und entgegen dem Uhrzeigersinn um eine zum Tragmast 66 parallele aufrechte Schwenkachse 90 geschwenkt werden, wie durch den Doppelpfeil C in Fig. 1 angezeigt. Der Schwenkantrieb 70 umfasst dazu einen im Trägerteil 68 untergebrachten Hydraulikmotor mit einem Schneckengetriebe, mit dem sich die über ein Kugeldrehlager drehbar auf dem Trägerteil 68 abgestützte Grundplatte 72 in Bezug zum Trägerteil 68 schwenken lässt. Wahlweise kann das Anbaugerät 14 jedoch auch mit einem elektrischen oder pneumatischen Schwenkantrieb 70 bestückt werden, der sowohl für die drehbare Lagerung und für die Relativbewegung der beiden durch den Schwenkantrieb 70 verbundenen Bauteile 68, 72 sorgt. Wie am besten in Fig. 1 dargestellt, verläuft die Schwenkachse 90 durch die Mitte der Pfanne 14, so dass beim Verschwenken der Pfanne 14 eine Verlagerung des Lastschwerpunkts vermieden wird.

Wie am besten in Fig. 2 und 4 dargestellt, besitzt der in einer Transportstellung allgemein horizontal ausgerichtete Kippbügel 76 einen allgemein U-förmigen Umriss mit zwei in Fahrtrichtung weisenden parallelen Schenkeln und einem zum Gabelstapler 10 benachbarten halbkreisförmigen Jochteil. Die beiden Schenkel sind in der Nähe ihres Übergangs zum Jochteil jeweils mit einer schräg nach hinten und oben offenen Aufnahme 92 für die beiden Tragzapfen 50 der Pfanne 14 versehen, während der Jochteil zwei nach oben überstehenden Positionier- und Sicherungsbolzen 94 aufweist.

Die Pfanne 14 wird von oben her an den Kippbügel 76 angenähert, so dass die beiden Tragzapfen 50 in die gegenüberliegenden Aufnahmen 92 gleiten und die Enden der Positionier- und Sicherungsbolzen 94 in die Durchgangsöffnungen 48 der Riegelplatten 44 eintreten. Die Pfanne 14 wird dann auf dem Kippbügel 76 abgesetzt, wobei die Tragzapfen 50 ganz in die Aufnahmen 92 eintreten, die Riegelplatten 44 auf der Oberseite des Jochteils zu liegen kommen und Enden der Positionier- und Sicherungsbolzen 94 nach oben über die Riegelplatten 44 überstehen.

Um beim Verschwenken des Kippbügels 76 ein Herausfallen der Pfanne 14 aus dem Kippbügel 76 zu verhindern, wird die Pfanne 14 mit zwei Keilen (nicht dargestellt) in den überstehenden Enden der Positionier- und Sicherungsbolzen 94 gesichert, so dass sie sich beim Verschwenken des Kippbügels 76 zusammen mit diesem mitbewegt. Die Höhe der Pfanne 14 ist so auf die Höhe des Kippbügels 76 über der Grundplatte 72 abgestimmt, dass sich der Wechselboden 24 der Pfanne 14 in einem vertikalen Abstand oberhalb der Grundplatte 72 befindet.

Zum Verschwenken des Kippbügels 76 weisen die beiden freien Enden von dessen Schenkeln jeweils einen seitlich überstehenden Schwenkzapfen 96 auf, der in dem Schwenklager 78 am oberen Ende der benachbarten Stütze 74 schwenkbar gelagert ist. Die beiden Kippzylinder 80 umfassen jeweils ein Zylinderrohr 98, dessen unteres Ende an der Grundplatte 72 angelenkt ist und sich auf dieser abstützt, und eine ausfahrbare Kolbenstange 100, deren oberes Ende an einer Schwinge 102 angelenkt ist, die starr mit dem benachbarten Schenkel des Kippbügels 76 verbunden ist. Um es zu ermöglichen, die Pfanne 14 exakt horizontal auszurichten, weisen die Kolbenstangen 100 an ihren an den Schwingen 102 angelenkten oberen Enden verstellbare Augen auf.

Mittels der Kippzylinder 80 können der Kippbügel 76 und die Pfanne 14 gemeinsam um etwa 95 Grad zwischen der horizontalen Transportstellung der Pfanne 14 und einer Entleerstellung geschwenkt werden, wie durch den Doppelpfeil D in Fig. 1 angezeigt.

Wie am besten in Fig. 3 dargestellt, ist der Deckel 82 mit seinem hinteren Ende in einem Schwenklager 104 mit horizontaler Schwenkachse am Joch des Kippbügels 76 angelenkt. Der Deckel 82 ist mittels eines darüber angeordneten Hydraulikzylinders 106 schwenkbar, dessen Zylinderrohr 106 hinter dem Schwenklager 104 an einem erhöhten Fortsatz 108 des Kippbügels 76 angelenkt ist, während die Kolbenstange 110 am Deckel 82 angelenkt ist.

Der Deckel 82 umfasst einen ersten größeren Deckelteil 112, der in der Schließstellung des Deckels 82 auf dem oberen Rand 32 der Einfüllöffnung 34 aufliegt, und einen zweiten kleineren Deckelteil 114 mit einem schräg nach unten und vorne geneigten Fortsatz 116, der zum Verschließen der Ausgießöffnung 40 dient. Der zweite Deckelteil 114 ist entlang eines Scharniers 118 schwenkbar mit dem ersten Deckelteil 112 verbunden und kann mittels des Hydraulikzylinders 106 in Bezug zu dem in der Schließstellung befindlichen ersten Deckelteil 112 aus einer steiler geneigten Offenstellung nach unten in eine flacher geneigte Schließstellung geschwenkt werden, in der er auf dem oberen Rand 36 der Ausgießschnauze 20 aufliegt und die Öffnung 38 an deren Oberseite verschließt, während der Fortsatz 116 die Ausgießöffnung 40 bedeckt.

Die Kolbenstange 110 des Hydraulikzylinders 106 ist mit ihrem vorderen Ende am zweiten Deckelteil 114 angelenkt, während der erste Deckelteil mit einem nach oben überstehenden Anschlag 120 versehen ist, gegen den beim Einziehen der ausgefahrenen Kolbenstange 110 der zweite Deckelteil 114 anschlägt, wenn er seine steil geneigte Offenstellung erreicht, wie in Fig. 1 dargestellt. Wenn die Kolbenstange 110 anschließend weiter eingezogen wird, werden der erste und der zweite Deckelteil gemeinsam in die in Fig. 1 ebenfalls dargestellte vertikale Stellung geschwenkt.

In dieser Stellung ist die Einfüllöffnung 34 der im Anbaugerät 12 transportierten Pfanne 14 zum Beispiel zur Behandlung der Schmelze frei zugänglich, während sie in der Schließstellung des ersten und des zweiten Deckelteils 112, 114 vollständig geschlossen ist, um beim Transport der Pfanne 14 Wärmeverluste zu reduzieren. Zum Entleeren der Pfanne bei geschlossenem erstem Deckelteil 112 kann der zweite Deckelteil 114 geöffnet werden.

Mittels der Gießrinne 84 kann die im Anbaugerät 12 aufgenommene Pfanne 14 entweder direkt oder durch die Gießrinne entleert werden, beispielsweise wenn die Schmelze in der Pfanne 14 in eine schlecht zugängliche Gießöffnung einer Gussform gegossen werden soll. Zu diesem Zweck kann die Gießrinne 84 aus einer Nichtgebrauchsstellung (in Fig. 2 in strichpunktierten Linien dargestellt) neben der Pfanne 14 von Hand in eine Gebrauchsstellung vor bzw. unter der Ausgießöffnung 40 der Pfanne 14 geschwenkt werden.

Wie am besten in Fig. 1, 2 und 4 dargestellt, besteht die Gießrinne 84 aus einem breiteren, nach oben offenen hinteren Gießrinnenteil 122, dessen hinteres Ende in der Gebrauchsstellung unterhalb von der Ausgießschnauze 20 der Gießpfanne 14 positioniert werden kann, sowie einen röhrenförmigen vorderen Gießrinnenteil 124 mit einem nach unten abknickenden freien Ende 126.

Wie am besten in Fig. 2 dargestellt, kann die Gießrinne 84 sowohl in ihrer Gebrauchsstellung als auch in ihrer Nichtgebrauchsstellung im Wesentlichen parallel zur Fahrtrichtung des Staplers 10 ausgerichtet werden, wobei jedoch das freie Ende 126 der Gießrinne 84 in der Gebrauchsstellung in Fahrtrichtung zeigt, während es in der Nichtgebrauchsstellung in die entgegengesetzte Richtung weist.

Wie am besten in Fig. 2, 3 und 4 dargestellt, ist die Gießrinne 84 lösbar an einer Gießrinnenhalterung 128 angebracht, die in Fahrtrichtung des Staplers 10 über eine der beiden Stützen 74 des Anbaugeräts 12 übersteht und starr mit dieser Stütze 74 verbunden ist. In der Gießrinnenhalterung 128 ist ein Ende eines Gießrinnentragarms 130 um eine zum Tragmast 66 parallele Achse schwenkbar. Das andere Ende des Gießrinnentragarms 130 ist unterhalb des breiteren Gießrinnenteils 122 angelenkt, so dass die Gießrinne 84 in Bezug zum Tragarm 130 ebenfalls um eine zum Tragmast 66 parallele Achse schwenkbar ist. Auf diese Weise lässt sie sich in der Gebrauchsstellung nach beiden Seiten um beliebige Winkel aus der vertikalen Längsmittelebene des Anbaugeräts 12 heraus verschwenken. Der Gießrinnentragarm 130 ist etwas abgewinkelt, so dass er sich in der Nichtgebrauchsstellung um den benachbarten Kippzylinder 80 herum erstrecken kann, wie in Fig. 2 dargestellt.

Wie am besten in Fig. 1 dargestellt, ist unterhalb von der Gießrinne 84 zwischen der Unterseite des Gießrinnenteils 122 und dem freien Ende des Gießrinnentragarms 130 ein Hydraulikzylinder 132 angeordnet, mit dem sich die Neigung der Gießrinne 84 in einer vertikalen Ebene verändern lässt, wie durch den Doppelpfeil E in Fig. 1 dargestellt.

## Patentansprüche

1. Anbaugerät (12) für einen Gabelstapler (10) zum Transport einer Pfanne (14), insbesondere einer Gießpfanne, wobei der Gabelstapler (10) ein Hubgerüst (62) mit Kupplungseinrichtungen und Führungseinrichtungen (64) zum lösbaren Ankuppeln und Führen eines Gabelträgers umfasst, und wobei Kupplungseinrichtungen (66) und Führungseinrichtungen (86, 88) des Anbaugeräts (12), die mit den Kupplungs- und Führungseinrichtungen (64) des Hubgerüsts (62) des Gabelstaplers (10) zusammenwirken, sowie Einrichtungen (76, 92, 94) zur Aufnahme und Sicherung der Pfanne (14) vorgesehen sind, **dadurch gekennzeichnet, dass** das Anbaugerät (12) einen unterhalb der Pfanne (14) angeordneten Schwenktrieb (70) aufweist, mit dem sich die im Anbaugerät (12) aufgenommene Pfanne (14) um eine allgemein vertikale Achse schwenken lässt.

2. Anbaugerät nach Anspruch 1, **dadurch gekennzeichnet, dass** die Kupplungseinrichtungen (66) Hubkettenanschlüsse zum Ankuppeln an Hubketten des Hubgerüsts (62) umfassen.

3. Anbaugerät nach Anspruch 1 oder 2, **dadurch gekennzeichnet, dass** die Führungseinrichtungen auf Rollenbolzen (86) gelagerte Führungsrollen (86) umfassen, die in den Führungseinrichtungen (64) des Hubgerüsts (62) abrollen.

4. Anbaugerät nach einem der vorangehenden Ansprüche, **dadurch gekennzeichnet, dass** die Einrichtungen (76, 92, 94) zur Aufnahme und Sicherung der Pfanne (14) einen hydraulisch schwenkbaren Kippbügel (76) mit Einrichtungen (92, 94) zum Einhängen und Sichern der Pfanne (14) umfassen.

5. Anbaugerät nach Anspruch 4, **dadurch gekennzeichnet, dass** der Kippbügel (76) um mehr als 90 Grad um eine in der Nähe einer Ausgießschnauze (20) der Pfanne (14) angeordnete Schwenkachse schwenkbar ist.

6. Anbaugerät nach Anspruch 4 oder 5, **gekennzeichnet durch** zwei Kippzylinder (80) zum Kippen des Kippbügels (76), die sich auf einer Grundplatte (72) abstützen und mit ihrem oberen Ende an einer starr mit dem Kippbügel (76) verbundenen Schwinge (102) angreifen.

7. Anbaugerät nach einem der vorangehenden Ansprüche, **dadurch gekennzeichnet, dass** die Achse (90) des Schwenkantriebs (70) durch die Mitte der im Anbaugerät (12) aufgenommenen Pfanne (14) erstreckt.

8. Anbaugerät nach einem der vorangehenden Ansprüche, **gekennzeichnet durch** einen Deckel (82), der zum Freigeben oder Verschließen einer oberen Einfüllöffnung (34) der Pfanne (14) im Anbaugerät (12) schwenkbar ist, wobei vorzugsweise der Deckel (82) einen ersten Deckelteil (112) zum Verschließen der Einfüllöffnung (34) und einen in Bezug zum ersten Deckelteil (112) beweglichen zweiten Deckelteil (114) zum Verschließen oder Freigeben einer oberen Öffnung (38) einer Ausgießschnauze (20) und/oder einer Ausgießöffnung (40) der Pfanne (14) umfasst, und wobei vorzugsweise der zweite Deckelteil (114) um ein Scharnier (118) schwenkbar am ersten Deckelteil (112) angelenkt ist.

9. Anbaugerät nach einem der vorangehenden Ansprüche, **gekennzeichnet durch** eine Gießrinne (84), die aus einer Gebrauchsstellung vor einer Ausgießschnauze (20) der Pfanne (14) in eine Nichtgebrauchsstellung neben der Pfanne (14) schwenkbar ist, wobei sie in der Nichtgebrauchsstellung allgemein entgegen der Fahrtrichtung des Gabelstaplers (10) ausgerichtet ist.

10. Kombination aus einem Anbaugerät (12) nach einem der Ansprüche 1 bis 9 und einer Pfanne **dadurch gekennzeichnet, dass** die Pfanne (14) einen Pfannenkörper (16) mit einem Pfannenoberteil (18) aufweist, dass das Pfannenoberteil (18) eine einseitig überstehende Ausgießschnauze (20) aufweist, und dass vorzugsweise der Pfannenkörper (16) der Pfanne (14) einen Wechselboden (24) aufweist, der vorzugsweise mit dem Pfannenoberteil (18) entlang einer Flanschverbindung (22) verbunden ist.

11. Kombination nach Anspruch 10, **dadurch gekennzeichnet, dass** das Pfannenoberteil (18) einen zylindrischen Abschnitt (28) und einen darüber angeordneten konisch verjüngten Abschnitt (30) mit der Ausgießschnauze (20) aufweist, und dass vorzugsweise die Ausgießschnauze (20) eine in Richtung ihres freien Endes konisch verjüngte Form aufweist.

12. Kombination nach einem der Ansprüche 10 oder 11, **dadurch gekennzeichnet, dass** ein oberer Rand (36) der Ausgießschnauze (20) von einer Einfüllöffnung (34) weg nach oben in Richtung des freien Endes der Ausgießschnauze (20) geneigt angeordnet ist.

13. Kombination nach einem der Ansprüche 10 bis 12, **dadurch gekennzeichnet, dass** die Pfanne (14) zu ihrer Anhebung durch einen Kran dienenden Trageösen(42) aufweist.

14. Kombination nach einem der Ansprüche 10 bis 13, **dadurch gekennzeichnet, dass** die Pfanne (14) Tragzapfen (50) aufweist, über die sie in einem Anbaugerät (12) aufhängbar ist.

15. Gabelstapler (10) mit einem Hubgerüst (62), das Kupplungseinrichtungen und Führungseinrichtungen (64) zum lösbaren Ankuppeln und Führen eines Gabelträgers umfasst, und mit einem Anbaugerät (12) zum Transport einer Pfanne (14), wobei das Anbaugerät (12) Einrichtungen (76, 92, 94) zur Aufnahme und Sicherung der Pfanne (14) umfasst, **dadurch gekennzeichnet, dass** das Anbaugerät (12) nach einem der Ansprüche 1 bis 14 ausgebildet ist und Kupplungseinrichtungen (66) und Führungseinrichtungen (86, 88) aufweist, die mit den Kupplungs- und Führungseinrichtungen (64) des Hubgerüsts (62) zusammenwirken.

## Claims

1. Attachment device (12) for a forklift (10) for transporting a pan (14), in particular a casting pan, wherein the forklift (10) comprises a lifting gear (62) with coupling means and guiding means (64) for a detachable coupling and guiding of a fork carriage, and wherein coupling means (66) and guiding means (86, 88) of the attachment device (12), which cooperate with coupling and guidance means (64) of the lifting gear (62) of the forklift (10), and installations (76, 92, 94) for receiving and securing the pan (14) are provided, **characterized in that** the attachment device (12) comprises a pivot drive (70) being arranged below the pan (14), by which the pan (14) being received in the attachment device (12) can be pivoted around a generally vertical axis.

2. Attachment device according to claim 1, **characterized in that** the coupling means (66) comprise lifting chain couplings for coupling with lifting chains of the lifting gear (62).

3. Attachment device according to claim 1 or 2, **characterized in that** the guiding means comprise guiding rollers (88) being mounted on roller pins (86), which roll onto the guiding means (64) of the lifting gear (62).

4. Attachment device according to one of the previous claims, **characterized in that** the means (76, 92, 94) for receiving and securing the pan (14) comprise a hydraulically pivotable tilting frame (76) having means (92, 94) for clipping-in and securing the pan (14).

5. Attachment device according to claim 4, **characterized in that** the tilting frame (76) can be pivoted for more than 90 degree around a pivot axle being arranged near a casting nozzle (20) of the pan (14).

6. Attachment device according to claim 4 or 5, **characterized by** two dip cylinders (80) for tilting the tilting frame (76), which rest on a ground plate (72) and engage with their upper ends on a swinging link (102) being rigidly connected with the tilting frame (76).

7. Attachment device according to one of the previous claims, **characterized in that** the axis (90) of the pivot drive (70) runs through the middle of the pan (14) received in the attachment device (12).

8. Attachment device according to one of the previous claims, **characterized by** a cover (82), which is, for opening and closing of an upper inlet opening (34) of the pan (14), arranged pivotably in the attachment device (12), whereby preferably the cover (82) has got a first cover part (112) for closing the inlet opening (34) and a second cover part (114) being arranged moveably in respect to the first cover part (112) for closing or opening an upper opening (38) of a casting nozzle (20) and/or a casting opening (40) of the pan (14), and whereby preferably the second cover part (114) is arranged pivotably around a hinge (118) on the first cover part (112).

9. Attachment device according to one of the previous claims, **characterized by** a casting channel (84), which can be pivoted from a use position in front of the casting nozzle (20) of the pan (14) into a non-use position sidewards of the pan (14), whereby the casting cannel (84) is, in its non-use position, in general aligned against the drive direction of the forklift (10).

10. Combination of an attachment device (12) according to one of the claims 1 to 9 and a pan, **characterized in that** the pan (14) has got a pan body (16) with an upper pan part (18), that the upper pan part (18) comprises a casting nozzle (20) protruding on one side, and that preferably the pan body (16) of the pan (14) comprises a changeable bottom part (24), which is preferably connected with the upper pan part (18) along a flange connection (22).

11. Combination according to claim 10, **characterized in that** the upper pan part (18) has got a cylindrical section (28) and a conically tapered part (30) with the casting nozzle (20) arranged above therefrom, and that preferably the casting nozzle (20) has, in the direction of its free end, a conically tapered shape.

12. Combination according to one of the claims 10 or 11, **characterized in that** an upper rim (36) of the casting nozzle (20) is arranged inclined, starting from an inlet opening (34) and extending upwards in the direction of the free end of the casting nozzle (20).

13. Combination according to one of the claims 10 to 12, **characterized in that** the pan (14) comprises lifting lugs (42) for being lifted by a crane.

14. Combination according to one of the claims 10 to 13, **characterized in that** the pan (14) comprises lifting pins (50), by which it can be hanged-up in an attachment device (12).

15. Forklift (10) having a lifting frame (62), which comprises coupling means and guiding means (64) for a detachable coupling and guiding of a fork carriage, and having an attachment device (12) for the transport of a pan (14), whereby the attachment device (14) comprises means (76, 92, 94) for receiving and securing a pan (14), **characterized in that** the attachment device (12) is built according to one of the claims 1 to 14 and comprises coupling means (66) and guiding means (86, 88), which cooperate with the coupling and guiding means (64) of the lifting frame (62).

## Revendications

1. Outil auxiliaire (12) pour un chariot élévateur (10) servant au transport d'une poche (14), en particulier d'une poche de coulée, dans lequel le chariot élévateur (10) comprend un cadre de levage (62) pourvu de dispositifs de couplage et de dispositifs de guidage (64) servant à accoupler de manière amovible et à guider un support de fourches, et dans lequel sont prévus des dispositifs de couplage (66) et des dispositifs de guidage (86, 88) de l'outil auxiliaire (12), qui coopèrent avec les dispositifs de couplage et de guidage (64) du cadre de levage (62) du chariot élévateur (10), ainsi que des dispositifs (76, 92, 94) servant à loger et à bloquer la poche (14), **caractérisé en ce que** l'outil auxiliaire (12) présente un mécanisme de pivotement (70) disposé sous la poche (14), à l'aide duquel la poche (14) logée dans l'outil auxiliaire (12) peut être pivotée autour d'un axe généralement vertical.

2. Outil auxiliaire selon la revendication 1, **caractérisé en ce que** les dispositifs de couplage (66) comprennent des raccords de chaîne de levage destinés à être accouplés aux chaînes de levage du cadre de levage (62) .

3. Outil auxiliaire selon la revendication 1 ou 2, **caractérisé en ce que** les dispositifs de guidage comprennent des roulettes de guidage (88) montés sur des pivots de roulettes (86), lesquelles roulent dans les dispositifs de guidage (64) du cadre de levage (62).

4. Outil auxiliaire selon l'une quelconque des revendications précédentes, **caractérisé en ce que** les dispositifs (76, 92, 94) comprennent, afin de loger et de bloquer la poche (14), un arc de basculement (76) pouvant pivoter pourvu de dispositifs (92, 94) servant à accrocher et à bloquer la poche (14).

5. Outil auxiliaire selon la revendication 4, **caractérisé en ce que** l'arc de basculement (76) peut être pivoté selon un angle supérieur à 90 degrés autour d'un axe de pivotement disposé à proximité d'un bec verseur (20) de la poche (14).

6. Outil auxiliaire selon la revendication 4 ou 5, **caractérisé par** deux cylindres de basculement (80) servant à basculer l'arc de basculement (76), lesquels prennent appui sur une plaque de base (72) et s'engagent par leur extrémité supérieure au niveau d'un bras oscillant (102) relié de manière rigide à l'arc de basculement (76).

7. Outil auxiliaire selon l'une quelconque des revendications précédentes, **caractérisé en ce que** l'axe (90) de l'entraînement de pivotement (70) s'étend en passant par le centre de la poche (14) logée dans l'outil auxiliaire (12).

8. Outil auxiliaire selon l'une quelconque des revendications précédentes, **caractérisé par** un couvercle (82), qui peut être pivoté afin de dégager ou de fermer un orifice de remplissage (34) supérieur de la poche (14) dans l'outil auxiliaire (12), dans lequel de préférence le couvercle (82) comprend une première partie de couvercle (112) servant à fermer l'orifice de remplissage (34) et une deuxième partie de couvercle (114) mobile par rapport à la première partie de couvercle (112), servant à fermer ou à dégager un orifice (38) supérieur d'un bec verseur (20) et/ou un orifice verseur (40) de la poche (14), et dans lequel de préférence la deuxième partie de couvercle (114) est articulée au niveau de la première partie de couvercle (112) de manière à pouvoir pivoter autour d'une charnière (118).

9. Outil auxiliaire selon l'une quelconque des revendications précédentes, **caractérisé par** une goulotte de coulée (84), qui peut être pivotée depuis une position d'utilisation devant un bec verseur (20) de la poche (14) dans une position de non utilisation à côté de la poche (14), dans lequel la goulotte de coulée est orientée, dans la position de non utilisation, généralement dans le sens opposé à la direction de déplacement du chariot élévateur (10).

10. Combinaison composée d'un outil auxiliaire (12) selon l'une quelconque des revendications 1 à 9 et d'une poche, **caractérisée en ce que** la poche (14) présente un corps de poche (16) pourvu d'une partie supérieure de poche (18), que la partie supérieure de poche (18) présente un bec verseur (20) faisant saillie d'un côté, et que de préférence le corps de poche (16) de la poche (14) présente un fond interchangeable (24), qui est relié de préférence à la partie supérieure de poche (18) le long d'un système de liaison à bride (22).

11. Combinaison selon la revendication 10, **caractérisée en ce que** la partie supérieure de poche (18) présente une section (28) cylindrique et une section (30) disposée au-dessus de cette dernière, rétrécie de manière conique, pourvue du bec verseur (20), et que de préférence le bec verseur (20) présente une forme rétrécie de manière conique en direction de son extrémité libre.

12. Combinaison selon l'une quelconque des revendications 10 ou 11, **caractérisée en ce qu'**un bord (36) supérieur du bec verseur (20) est disposé de manière inclinée vers le haut en direction de l'extrémité libre du bec verseur (20) de manière à s'éloigner d'un orifice de remplissage (34).

13. Combinaison selon l'une quelconque des revendications 10 à 12, **caractérisée en ce que** la poche (14) présente des oeillets porteurs (42) servant à relever la poche par une grue.

14. Combinaison selon l'une quelconque des revendications 10 à 13, **caractérisée en ce que** la poche (14) présente des tourillons porteurs (50), par l'intermédiaire desquels elle peut être suspendue dans un outil auxiliaire (12).

15. Chariot élévateur (10) comprenant un cadre de levage (62), qui comprend des dispositifs de couplage et des dispositifs de guidage (64) servant à accoupler de manière amovible et à guider un support de fourches, et comprenant un outil auxiliaire (12) servant au transport d'une poche (14), dans lequel l'outil auxiliaire (12) comprend des dispositifs (76, 92, 94) servant à loger et à bloquer la poche (14), **caractérisé en ce que** l'outil auxiliaire (12) est réalisé selon l'une quelconque des revendications 1 à 14 et présente des dispositifs de couplage (66) et des dispositifs de guidage (86, 88), qui coopèrent avec les dispositifs de couplage et de guidage (64) du cadre de levage (62).
